# EUROPÄISCHE PATENTSCHRIFT

(11) **EP 1 013 361 B1**
(45) Veröffentlichungstag und Bekanntmachung des Hinweises auf die Patenterteilung: **16.07.2003**
(21) Anmeldenummer: 99124618.2
(22) Anmeldetag: 10.12.1999
(51) Int. Cl.: B22D 11/04

(54) **Kokillenrohr und Verfahren zum Rekalibrieren eines Kokillenrohrs**
Mould pipe and process for recalibrating a mould pipe
Tube pour lingotière et procédé pour recalibrer un tube pour lingotière

(30) Priorität: 21.12.1998 DE 19859040
(43) Veröffentlichungstag der Anmeldung: 28.06.2000
(73) Patentinhaber: KM Europa Metal AG, 49074 Osnabrück (DE)
(72) Erfinder: Hörnschemeyer, Wolfgang, 49082 Osnabrück (DE)

(56) Entgegenhaltungen:
- WO-A-98/53935
- GB-A- 2 117 293
- US-A- 4 658 884
- US-A- 4 714 103
- US-A- 5 407 499

## Beschreibung

Die Erfindung betrifft einerseits ein Kokillenrohr gemäß den Merkmalen im Oberbegriff des Anspruchs 1.

Andererseits richtet sich die Erfindung auf ein Verfahren zum Rekalibrieren eines im Einsatz gewesenen Kokillenrohrs.

Kokillenrohre zum Stranggießen werden bekanntlich in der Kühlung dienenden Wasserkästen dicht lagefixiert. Um den hohen Kühlwasserdrücken standzuhalten, werden die Kokillenrohre an ihren oberen Enden versteift, so daß sie ihre Formstabilität beibehalten. In diesem Zusammenhang ist es insbesondere bei den einen Doppel-T-förmigen Querschnitt aufweisenden "beam-blank"- oder "dogbone"-Kokillen bekannt, in die einander gegenüberliegenden Außenkanäle an den oberen Enden Keile einzuschweißen, so daß solche Kokillenrohre in der Stirnansicht dann einen weitgehend rechteckigen Querschnitt besitzen. GB-A-2 117 293 zeigt eine ähnliche Kokillenkonstruktion mit rundem Flansch.

Beim Rekalibrieren derartiger Kokillenrohre unter Anwendung der Sprengumformung (Accumold-Verfahren) erwiesen sich indessen die eingeschweißten Keile als hinderlich im Zuge der Umformung. Auch rissen die Schweißnähte zum Teil. Dies war dann mit einer nicht mehr einwandfreien Abdichtung verbunden. Des weiteren zeigte sich, daß die ursprüngliche Form am oberen Ende der Kokillenrohre nicht oder nur schwer zu rekalibrieren war.

Der Erfindung liegt ausgehend vom Stand der Technik die Aufgabe zugrunde, einerseits ein Kokillenrohr zu schaffen, das einwandfrei dicht und formstabilisiert in einem Wasserkasten lagefixiert werden kann, und andererseits ein Verfahren zum Rekalibrieren eines im Einsatz gewesenenen Kokillenrohrs vorzustellen, bei welchem das Kokillenrohr mehrfach nachgearbeitet werden kann, ohne daß die Nachbearbeitungen zu Abdichtungsproblemen oder Schädigungen des Kokillenwerkstoffs führen.

Hinsichtlich des das Kokillenrohr betreffenden Teils dieser Aufgabe wird die Lösung in den im Kennzeichen des Anspruchs 1 aufgeführten Merkmalen gesehen.

Die Lösung des das Verfahren betreffenden Teils der Aufgabe besteht in den Merkmalen des Anspruchs 4.

Danach wird jetzt im Abstand zur oberen Stirnseite der Rohrwand eines Kokillenrohrs eine äußere im Querschnitt insbesondere rechteckige Umfangsnut vorgesehen. Ferner wird benachbart zur oberen Stirnseite ein umlaufender Absatz am Kokillenrohr erzeugt. Dieser Absatz dient der paßgenauen und dichtenden Festlegung eines Versteifungsrahmens, der sich außerdem am Flansch des Wasserkastens abstützt. Auch gegenüber dem Wasserkasten ist der Versteifungsrahmen abgedichtet. Unterhalb des Versteifungsrahmens liegen zwei U-förmige Flansche mit inneren Raststegen, die von gegenüberliegenden Seiten her in die Umfangsnut an der Rohrwand fassen. Die radiale Erstreckung der Raststege ist kleiner als die Tiefe der Umfangsnut bemessen. Nachdem die U-förmigen Flansche über die Raststege in der Umfangsnut lageorientiert sind, wird der Versteifungsrahmen auf den Absatz geschoben und anschließend mit den beiden U-förmigen Flanschen durch Schrauben fest verbunden. Auf diese Art und Weise ist das obere Ende des Kokillenrohrs gegenüber Kühlwasserdrücken ausreichend formstabilisiert. Schweißarbeiten sind nicht mehr notwendig, so daß auch nicht mehr die Gefahr besteht, daß der Kokillenwerkstoff beschädigt wird.

Soll nun ein im Einsatz gewesenes Kokillenrohr rekalibriert werden, brauchen lediglich der Versteifungsrahmen und die U-förmigen Flansche entfernt zu werden, um anschließend den inneren Formhohlraum wieder herzustellen, damit er den Erfordernissen beim Stranggießen genügt. Ist der Formhohlraum wieder hergestellt, was in der Regel mit einer Abnahme der Wanddicke am oberen Ende des Kokillenrohrs verbunden ist, wird lediglich der Absatz entsprechend der Abnahme der Wanddicke nachgearbeitet und ein daran angepaßter neuer Versteifungsrahmen aufgesetzt, der dann mit den verbleibenden U-förmigen Flanschen verschraubt wird. Diese können deshalb verbleiben, weil die radiale Erstreckung der Raststege kleiner als die Tiefe der Umfangsnut bemessen ist.

Vorteilhaft ist es, daß dieses Kalibrieren mehrfach wiederholbar ist und lediglich entsprechende Versteifungsrahmen bereitgestellt werden müssen.

Gemäß einer vorteilhaften Ausführungsform ist nach Anspruch 2 die dem Tiefsten des Absatzes zugewandte Innenkante des Versteifungsrahmens mit einer Ausnehmung zur Aufnahme des Dichtrings versehen. Dieser Dichtring wird beim Verschrauben des Versteifungsrahmens mit den U-förmigen Flanschen in den Eckbereich des Absatzes gedrückt und auf diese Weise die Abdichtung sichergestellt.

Besonders vorteilhaft sind die Merkmale der Ansprüche 1 und 2 bei einem Doppel-Tförmig konfigurierten Kokillenrohr gemäß Anspruch 3 anwendbar, wie es beispielsweise in Form einer "beam-blank"- oder einer "dogbone"-Kokille bekannt ist. Denkbar ist die Anwendung aber auch bei Knüppel- und Bloomformaten.

Das Wiederherstellen des inneren Formhohlraums eines Kokillenrohrs kann mit allen bekannten Verfahren durchgeführt werden. Besonders vorteilhaft ist jedoch die Wiederherstellung des Formhohlraums durch Sprengumformung bei einem in das Kokillenrohr eingeführten Formdorn entsprechend den Merkmalen des Anspruchs 5.

Das nach der Wiederherstellung des inneren Formhohlraums erfolgende Nacharbeiten des Absatzes am oberen Ende des Kokillenrohrs wird nach Anspruch 6 vorteilhafterweise durch eine Fräsoperation durchgeführt.

Die Erfindung ist nachfolgend anhand eines in den Zeichnungen dargestellten Ausführungsbeispiels näher erläutert. Es zeigen:
- Figur 1: in der Perspektive das obere Ende eines "beam-blank"- Kokillenrohrs;
- Figur 2: ebenfalls in der Perspektive das obere Ende des Kokillenrohrs der Figur 1 in Explosionsdarstellung und
- Figur 3: in vergrößerter Darstellung im vertikalen Querschnitt das obere Ende des Kokillenrohrs der Figur 1 in eingebautem Zustand.

Mit 1 ist ist in den Figuren 1 bis 3 ein aus Kupfer bestehendes Kokillenrohr mit einem Doppel-T-förmigen Querschnitt bezeichnet. Ein derartiges Kokillenrohr 1 wird auch "beam-blank"-Kokille genannt.

Um ein solches Kokillenrohr 1 dicht und formstabil in einem nicht näher dargestellten Wasserkasten 2 lagezufixieren (Figur 3), ist benachbart zur oberen Stirnseite 3 der Rohrwand 4 ein im Querschnitt rechteckiger umfangsseitiger Absatz 5 vorgesehen. Dieser Absatz 5 dient der Aufnahme eines Versteifungsrahmens 6, dessen Oberseite 7 in einer Ebene mit der Stirnseite 3 der Rohrwand 4 verläuft. Der Versteifungsrahmen 6 hat eine im wesentlichen rechteckige Außenkontur mit gerundeten Eckbereichen 8. In der Figur 2 ist der Versteifungsrahmen 6 um 180° geklappt dargestellt.

In einem Abstand unterhalb des Absatzes 5, der etwa der vertikalen Erstreckung des Absatzes 5 entspricht, ist in der Rohrwand 4 eine äußere Umfangsnut 9 rechteckigen Querschnitts vorgesehen. Die Umfangsnut 9 dient der Aufnahme von an zwei U-förmigen Flanschen 10 ausgebildeten inneren Raststegen 11. Die radiale Erstreckung der Raststege 11 ist kleiner als die Tiefe der Umfangsnut 9 bemessen. Auch die Eckbereiche 12 der Flansche 10 sind gerundet.

Nach dem Einschieben der Raststege 11 in die Umfangsnut 9 wird der Versteifungsrahmen 6 mit einem in eine Ausnehmung 13 im Bereich der Innenkante 14 eingebetteten Dichtring 15 auf den Absatz 5 gesetzt und anschließend über mehrere sich entlang der Kontur des Kokillenrohrs 1 erstreckende Schraubbolzen 16 mit den Flanschen 10 verspannt.

Der Versteifungsrahmen 6 wird von Halteblechen 17 unterfangen, die mit dem Wasserkasten 2 verschraubt sind. Eine Dichtung 21 zwischen dem Versteifungsrahmen 6 und dem Wasserkasten 2 dient der Abdichtung gegenüber dem darüber liegenden Flansch 18 des Wasserkastens 2. Mit 19 ist in der Figur 3 der Wasserleitmantel bezeichnet.

Zur Rekalibrierung eines Kokillenrohrs 1 wird dieses ausgebaut und es werden anschließend der Versteifungsrahmen 6 sowie die Flansche 10 entfernt. Danach wird das Kokillenrohr 1 unter Einführung eines nicht näher dargestellten Formdorns in den Formhohlraum 20 durch Sprengumformen kalibriert. Bei diesem Sprengumformen reduziert sich die Dicke der Rohrwand 4 im oberen Bereich. Aufgrund dieser Reduzierung wird anschließend der Absatz 5 entsprechend nachbearbeitet, insbesondere nachgefräst. Die Umfangsnut 9 braucht nicht nachgearbeitet zu werden, da ihre Tiefe größer ist als die Radialerstreckung der Raststege 11. Nach der Bearbeitung des Absatzes 5 wird ein daran angepaßter neuer Versteifungsrahmen 6 aufgesetzt und mit den Flanschen 10 verspannt.

Bei einer Wanddickenabnahme von etwa 0,7 mm je Kalibrierung kann ein Kokillenrohr 1 etwa dreimal nachkalibriert werden.

### Bezugszeichenaufstellung

- 1 -: Kokillenrohr
- 2 -: Wasserkasten
- 3 -: Stirnseite v. 4
- 4 -: Rohrwand v. 1
- 5 -: Absatz an 4
- 6 -: Versteifungsrahmen
- 7 -: Oberseite v. 6
- 8 -: Eckbereiche v. 6
- 9 -: Umfangsnut in 4
- 10 -: U-förmige Flansche
- 11 -: Raststege an 10
- 12 -: Eckbereiche v. 10
- 13 -: Ausnehmung an 6
- 14 -: Innenkante v. 6
- 15 -: Dichtring in 13
- 16 -: Schraubbolzen
- 17 -: Haltebleche
- 18 -: Flansch v. 2
- 19 -: Wasserleitmantel
- 20 -: Formhohlraum
- 21 -: Dichtung

## Patentansprüche

1. Kokillenrohr, das über sein oberes Ende in einem Wasserkasten (2) dicht lagefixierbar und in diesem Bereich gegen Kühlwasserdrücke mit einem auβen am Kokillenrohr angebrachten Flansch stabilisiert ist, **dadurch gekennzeichnet, daß** im Abstand zur oberen Stirnseite (3) der Rohrwand (4) eine äußere Umfangsnut (9) vorgesehen ist, in die von gegenüberliegenden Seiten her U-förmige Flansche (10) mit inneren Raststegen (11) fassen, deren radiale Erstreckung kleiner als die Tiefe. der Umfangsnut (9) bemessen ist, und daß benachbart zur oberen Stirnseite (3) ein umfangsseitiger Absatz (5) vorgesehen ist, an dem unter Abdichtung gegenüber der Rohrwand (4) sowie gegenüber einem Flansch (18) des Wasserkastens (2) ein mit den U-förmigen Flanschen (10) verschraubbarer und sich am Flansch (18) des Wasserkastens (2) abstützender Versteifungsrahmen (6) paßgenau festlegbar ist.

2. Kokillenrohr nach Anspruch 1, **dadurch gekennzeichnet, daß** die dem Tiefsten des Absatzes (5) zugewandte Innenkante (14) des Versteifungsrahmens (6) mit einer Ausnehmung (13) zur Aufnahme eines Dichtrings (15) versehen ist.

3. Kokillenrohr nach Anspruch 1 oder 2, in der Anwendung auf ein Doppel-Tförmig konfiguriertes Kokillenrohr.

4. Verfahren zum Rekalibrieren eines im Einsatz gewesenen Kokillenrohrs (1) nach einem der Ansprüche 1 bis 3, bei welchem nach der Wiederherstellung des inneren Formhohlraums (20) der der oberen Stirnseite (3) benachbarte Absatz (5) am Kokillenrohr entsprechend der Abnahme der Wanddicke bei der Wiederherstellung nachgearbeitet und ein an diese Konfiguration angepaßter neuer Versteifungsrahmen (6) mit den U-förmigen Flanschen (10) verschraubt wird.

5. Verfahren nach Anspruch 4, bei welchem die Wiederherstellung des Formhohlraums (20) durch Sprengumformung bei einem in das Kokillenrohr (1) eingeführten Formdorn erfolgt.

6. Verfahren nach Anspruch 4 oder 5, bei welchem das Nacharbeiten des Absatzes (5) durch Fräsen bewirkt wird.

## Claims

1. Mould pipe which can be sealingly immobilised in position by means of its upper end in a water chamber (2) and is stabilised in this area against cooling water pressures with a flange mounted externally on the mould pipe, **characterised in that** an external circumferential groove (9) is provided a distance from the upper end face (3) of the pipe wall (4), into which U-shaped flanges (10) engage from opposite sides with inner locking ledges (11) the radial extension of which is less than the depth of the circumferential groove (9), and **in that** a circumferential shoulder (5) is provided adjacent to the upper end face (3), on which a stiffening frame (6), which can be screwed with the U-shaped flanges (10) and is supported on a flange (18) of the water chamber (2), can be secured with a precise fit with sealing with respect to the pipe wall (4) and with respect to the flange (18) of the water chamber (2).

2. Mould pipe according to claim 1, **characterised in that** the inner edge (14) of the stiffening frame (6) facing the deepest part of the shoulder (5) is provided with a recess (13) for reception of a sealing ring (15).

3. Mould pipe according to claim 1 or 2, in the application to a mould pipe configured with a double T shape.

4. Method for recalibration of a mould pipe (1) which has been in use according to one of claims 1 to 3, in which after the restoration of the inner mould cavity (20), the shoulder (5) on the mould pipe adjacent to the upper end face (3) is reworked according to the reduction in the wall thickness during the restoration and a new stiffening frame (6) matched to this configuration is screwed with the U-shaped flanges (10).

5. Method according to claim 4, in which the restoration of the mould cavity (20) is carried out by explosive forming with a forming mandrel introduced into the mould pipe (1).

6. Method according to claim 4 or 5, in which the reworking of the shoulder (5) is carried out by milling.

## Revendications

1. Tube de lingotière fixé par son extrémité supérieure de manière étanche dans un caisson à eau (2) et dont une bride prévue extérieurement sur le tube de lingotière est stabilisée dans cette zone contre la pression de l'eau de refroidissement,
**caractérisé en ce qu'**
à distance de la face frontale supérieure (3) de la paroi tubulaire (4), on a une rainure périphérique extérieure (9) dans laquelle viennent prendre par les côtés opposés, des nervures d'accrochage (11), intérieures, de la bride (10) en forme de U dont l'extension radiale est plus petite que la profondeur de la rainure périphérique (9), et
au voisinage de la face supérieure (3), il est prévu un décrochage périphérique (5) contre lequel se fixe de manière ajustée un châssis de rigidification (6) vissé à la bride (10) en forme de U en réalisant l'étanchéité vis-à-vis de la paroi tubulaire (4) et par rapport à une bride (18) du caisson à eau (2), en s'appuyant contre la bride (18) du caisson (2).

2. Tube de lingotière selon la revendication 1,
**caractérisé en ce que**
l'arête intérieure (14) du châssis de rigidification (6) tournée vers le plus profond du décrochage (5), est munie d'une cavité (13) pour recevoir un joint d'étanchéité (15).

3. Tube de lingotière selon la revendication 1 ou 2 dans son application à un tube de lingotière à configuration en forme de double T.

4. Procédé de recalibrage d'un tube de lingotière (1) déjà utilisé, selon l'une quelconque des revendications 1 à 3 selon lequel après le rétablissement de la cavité (20) intérieure du moule, on usine la face frontale supérieure (3) voisine du décrochage (5) en fonction de la diminution de l'épaisseur de paroi en effectuant un usinage lors du rétablissement et on visse sur cette configuration, un nouveau châssis de rigidification (6), adapté, ayant des brides (10) en forme de U.

5. Procédé selon la revendication 4,
selon lequel le rétablissement de la cavité (20) se fait par déformation à l'explosif avec une broche de moule introduite dans le tube de lingotière (1).

6. Procédé selon la revendication 4 ou 5,
selon lequel l'usinage du décrochage (5) se fait par fraisage.
